# EUROPÄISCHE PATENTSCHRIFT

(11) **EP 0 962 712 B1**
(45) Veröffentlichungstag und Bekanntmachung des Hinweises auf die Patenterteilung: **14.07.2004**
(21) Anmeldenummer: 99108577.0
(22) Anmeldetag: 06.05.1999
(51) Int. Cl.: F24D 19/02

(54) **Heizkörper mit Winkelausgleichsstück**
Radiator with angle compensator
Radiateur avec compensateur angulaire

(30) Priorität: 04.06.1998 DE 19825035
(43) Veröffentlichungstag der Anmeldung: 08.12.1999
(73) Patentinhaber: KERMI GmbH, 94447 Plattling (DE)
(72) Erfinder: Seidl, Hermann, 94522 Wallersdorf (DE)
(74) Vertreter: Eder, Thomas, Dr.-Ing.

(56) Entgegenhaltungen:
- EP-A- 0 554 473
- EP-A- 1 039 240
- DE-A- 3 122 927
- DE-A- 19 611 767

## Beschreibung

Die vorliegenden Erfindung betrifft einen Heizkörper mit mindestens einem Winkelausgleichsstück zur Montage bzw. Halterung des Heizkörpers nach Anspruch 1, sowie ein Verfahren zu dessen Herstellung nach Anspruch 9.

Für eine schnelle und kostengünstige Montage von Heizkörpern wird es bevorzugt, Befestigungspunkte zur Halterung des Heizkörpers in einem Rastermaß vorzugeben, beispielsweise als Bohrlöcher in vorgegebener Geometrie oder an einer Haltekonsole. Der Heizkörper soll einerseits in einfacher Weise geeignet ausrichtbar sein, beispielsweise exakt parallel zu einer Wand, und andererseits spannungsfrei gehaltert werden können, um störenden Knackgeräuschen bei einer Änderung der Heizkörpertemperatur vorzubeugen. Hierzu wird ein Heizkörper üblicherweise an vorbestimmten Stellen auf seiner Oberfläche, vorzugsweise im Rastermaß, mit Befestigungselementen oder Einschraubbolzen versehen.

Zur Verbindung des Heizkörpers mit solchen Befestigungselementen oder Einschraubbolzen geht man insbesondere bei Heizkörpern, die überwiegend aus Rohren oder Profilen bestehen, beispielsweise Badheizkörpern oder Zierheizkörpern, wie folgt vor: An den vorbestimmten Stellen werden Löcher bzw. Durchbrüche in die Wandung des Heizkörpers oder der Rohre bzw. Profile gestanzt. Anschließend wird auf das Loch bzw. den Durchbruch jeweils ein Befestigungselement aufgebracht, ausgerichtet und mit der Heizkörperwandung verbunden, beispielsweise durch Schweißen oder Löten. An den Verbindungsstellen zwischen Heizkörper und Befestigungselement können Undichtigkeiten auftreten, die sehr häufig eine Nachbearbeitung des Heizkörpers erfordern. Da sich der Heizkörper bei der weiteren Bearbeitung außerdem verziehen kann, ist bei dieser Vorgehensweise eine zuverlässige Ausrichtung und eine spannungsfreie Montage des Heizkörpers nicht gewährleistet.

Aus der DE-A-196 11 767 ist ein Haken zur Befestigung von Heizkörpern bekannt, welche zwei Kollektoren und eine Reihe von hierzu quer verlaufenden Röhren aufweist, die zueinander parallel verlaufen. Der Haken umfasst ein erstes Gehäuse, das an einer Wand oder Mauer befestigt wird, eine Klemmvorrichtung für die Befestigung einer Röhre des Heizkörpers und ein zweites Gehäuse, das von dem ersten Gehäuse gehalten wird und zur Befestigung der Klemmvorrichtung dient. Zwischen dem ersten und zweiten Gehäuse ist ein Gelenk vorgesehen, damit das zweite Gehäuse eine vordefinierte Winkelstellung in Bezug auf das erste Gehäuse einnehmen und so eine ordnungsgemäße Befestigung von Röhren mit bogenförmig verlaufender Achse gewährleisten kann.

Aufgabe der vorliegenden Erfindung ist es, einen Heizkörper zu schaffen, der in einfacher Weise geeignet ausrichtbar und spannungsarm montierbar ist. Ein erfindungsgemäßer Heizkörper soll insbesondere in einfacher und kostengünstiger Weise herstellbar sein, wobei der Aufwand zur Nachbearbeitung des Heizkörpers minimiert werden soll. Eine weitere Aufgabe der vorliegenden Erfindung besteht darin, ein Verfahren zur Herstellung eines solchen Heizkörpers zu schaffen.

Diese Aufgabe wird durch einen Heizkörper gemäß dem kennzeichnenden Teil des Anspruches 1 sowie durch ein Verfahren nach Anspruch 9 gelöst. Weiterbildungen des Erfindungsgegenstandes werden in den Unteransprüchen beansprucht.

Erfindungsgemäß weist ein Heizkörper mindestens ein Winkelausgleichsstück, vorzugsweise zwei, drei oder vier Winkelausgleichsstücke, auf, die zu einem geeigneten Zeitpunkt bei der Herstellung des Heizkörpers mit dem Heizkörper verbunden werden, beispielsweise nachdem der Grundkörper des Heizkörpers aus Platten und/oder Rohren und/ oder Profilen zusammengefügt wurde. Die Verbindung des Heizkörpers mit dem Winkelausgleichsstück erfolgt jeweils an vorgegebenen Verbindungsabschnitten auf der Heizkörperoberfläche, vorzugsweise in einem Rastermaß.

Um eine geeignete Montage und spannungsfreie Halterung des fertigen Heizkörpers sicherzustellen, werden die Winkelausgleichsstücke vor ihrer Verbindung mit dem Heizkörper geeignet ausgerichtet. Soll beispielsweise der fertige Heizkörper zur Installation exakt parallel zu einer Wand ausgerichtet werden, so wird es bevorzugt, daß auch die Befesti-gungsenden der Winkelausgleichsstücke exakt parallel zur Heizkörperoberfläche oder zur Montageebene des Heizkörpers ausgerichtet sind. Zur gegenseitigen Ausrichtung sind das mindestens eine Winkelausgleichsstück und die Heizkörperoberfläche im jeweiligen Verbindungsabschnitt geeignet geformt, um eine Verkippung des Winkelausgleichsstücks in mindestens eine Richtung, vorzugsweise in zwei Richtungen, senkrecht zu einem Lot auf die Heizkörperoberfläche zu ermöglichen. Erfindungsgemäß wird die Position des Winkelausgleichsstücks auf der Heizkörperoberfläche bei der Ausrichtung nur unwesentlich oder überhaupt nicht beeinflußt, so daß der Heizkörper in einfacher Weise ausrichtbar ist.

Um die verkippende Ausrichtbewegung zu ermöglichen, ist die Heizkörperoberfläche im jeweiligen Verbindungsabschnitt mit einem geeigneten Profil versehen. Ein Abschnitt des Winkelausgleichsstücks, der mit dem Heizkörper verbunden wird, weist ein entsprechendes Gegenprofil auf. Bei dem Profil bzw. Gegenprofil handelt es sich um einen aus der Oberfläche des jeweiligen Heizkörperelements vorstehenden oder vertieften Bereich mit geeigneter Formgebung. Aus Gründen der Terminologie wird nachfolgend stets der Begriff "Profil" für den geformten Bereich auf der Heizkörperoberfläche und der Begriff "Gegenprofil" für den geformten Abschnitt des Winkelausgleichsstücks verwendet.

Profil und Gegenprofil werden so gewählt, daß diese zumindest abschnittsweise formschlüssig verbunden werden können. Weil Profil und Gegenprofil zumindest abschnittsweise formschlüssig anliegen, kann das Winkelausgleichsstück vor seiner Verbindung mit dem Heizkörper geführt, verkippt und ausgerichtet werden, ohne daß seine Position auf der Heizkörperoberfläche nennenswert geändert wird. Vorteilhaft ist, daß auf einfache Weise eine spannungsarme Montage des Heizkörpers möglich ist.

Bei dem Profil auf der Heizkörperoberfläche kann es sich um eine konkave Vertiefung bzw. Einwölbung oder um einen konvexen Vorsprung bzw. eine konvexe Auswölbung handeln. Dementsprechend handelt es sich bei dem zugeordneten Gegenprofil um einen konvex vorspringenden bzw. ausgewölbten Bereich oder um einen konkav vertieften bzw. eingewölbten Bereich am Winkelausgleichsstück, vorzugsweise an dessen vorderem Ende.

Vorzugsweise sind Profil und Gegenprofil glattwandig und gleichmäßig gekrümmt ausgebildet. Dabei wird es bevorzugt, daß der Krümmungsradius auf der Oberfläche des konvex gewölbten Profils bzw. Gegenprofils jeweils kleiner oder gleich dem Krümmungsradius auf der Oberfläche des zugeordneten, konkav vertieften Gegenprofils bzw. Profils ist, so daß ein konvexer Vorsprung von einer konkaven Vertiefung aufgenommen werden kann.

Bei einer bevorzugten Ausführungsform ist der Krümmungsradius auf der Oberfläche des Profils exakt gleich dem Krümmungsradius auf der Oberfläche des entsprechenden Gegenprofils. In diesem Fall greifen Profil und Gegenprofil in der Art einer Kugelgelenkverbindung ineinander ein, was eine sichere Führung des Winkelausgleichstücks ermöglicht. Somit kann das Winkelausgleichsstück in zwei orthogonalen Richtungen senkrecht zu einem Lot auf die Heizkörperoberfläche verkippt werden, ohne daß die Position des Winkelausgleichsstücks auf der Heizkörperoberfläche insgesamt verändert wird.

Bei dieser Ausführungsform kann der konvex vorspringende Teil des Profils bzw. Gegenprofils auch als Teilkugel ausgebildet sein, die in gleicher Weise in der entsprechend ausgebildeten Gegenvertiefung zuverlässig geführt wird.

Für den Fall, daß die Krümmungsradien von Profil und Gegenprofil voneinander abweichen, kann eine Winkelausrichtung des Winkelausgleichsstücks und zugleich in einem geringen Umfang auch eine seitliche Ausrichtung der Position des Winkelausgleichsstücks relativ zur Heizkörperoberfläche bewerkstelligt werden. Allerdings verringert sich bei dieser Ausführungsform die Fläche, in der Profil und Gegenprofil formschlüssig anliegen. Der so entstehende Spalt zwischen Profil und Gegenprofil kann jedoch bei geeigneter stoffschlüssiger Verbindung von Heizkörper und Winkelausgleichsstück, beispielsweise durch Schweißen oder Löten, ohne weiteres ausgeglichen werden.

In der gesamten Beschreibung werden die Begriffe konvex bzw. konkav als allgemeiner Oberbegriff für einen aus der Oberfläche des jeweiligen Elements herausragenden bzw. in diese Oberfläche eingeformten Abschnitt verwendet. Unter konvex bzw. konkav sei jedoch nicht in einschränkender Weise ein notwendig glattwandig und gekrümmter Abschnitt verstanden.

Bei einer anderen Ausführungsform sind Profil und/oder Gegenprofil vielmehr polyedrisch bzw. vieleckig ausgebildet, was eine definierte, gerasterte Winkelverstellung des Winkelausgleichsstücks relativ zur Heizkörperoberfläche ermöglicht.

Vorzugsweise ist das Winkelausgleichsstück als Zylinder oder zylinderförmiger Körper mit einem geeignet geformten Gegenprofil an seinem vorderen Ende ausgebildet und weist an seinem hinteren Ende einen Befestigungsbereich auf, beispielsweise ein Innengewinde zum Einschrauben eines Trägerbolzens. Um eine noch spannungsfreiere Montage des Heizkörpers zu ermöglichen, kann der Befestigungsbereich aus Kunststoff gefertigt sein und mit dem Winkelausgleichsstück über einen Preßsitz fest miteinander verbunden sein. Beispielsweise kann das Innengewinde in einer im Preßsitz in das Winkelausgleichsstück eingelassenen Preßhülse angeordnet sein.

Ein weiterer erfindungsgemäßer Vorteil des Heizkörpers besteht darin, daß für den Verbindungsabschnitt zwischen Heizkörper und Befestigungselement kein Durchbruch bzw. Loch in der Wandung des Heizkörpers bzw. eines Heizkörperrohres erforderlich ist. Die Gefahr, daß an einer solchen Stelle eine Undichtigkeit auftritt, die eine aufwendige Nachbearbeitung des Heizkörpers erfordert, wird erfindungsgemäß deutlich herabgesetzt.

Bei einer weiteren Ausführungsform kann jedoch das Winkelausgleichselement gleichzeitig auch zum Anschluß des Heizkörpers an den Heizkreislauf verwendet werden. Hierzu wird in das Profil auf der Heizkörperoberfläche ein Durchbruch bzw. Loch gestanzt und ist im vorderen Bereich des Winkelausgleichsstücks eine Innenbohrung vorgesehen, die entweder seitlich vom Winkelausgleichsstück abgeführt wird oder sich in Längsrichtung durch das ganze Winkelausgleichsstück hindurch erstreckt. Auch bei dieser Ausführungsform bleibt der weitere erfindungsgemäße Vorteil einer vereinfachten, zuverlässigen Ausrichtung und Montage des Heizkörpers erhalten.

Um die Herstellung eines erfindungsgemäßen Heizkörpers noch mehr zu vereinfachen, wird bei einer anderen Ausführungsform das Profil auf der Heizkörperoberfläche nicht unmittelbar durch Formgebung der Heizkörperwandung oder der Wandung eines Sammelrohrs ausgebildet. Statt dessen wird an geeigneter Stelle auf der Heizkörperoberfläche ein Aufsatz mit der Heizkörperoberfläche verbunden. Auf der dem Heizkörper abgewandten Oberfläche weist dieser Aufsatz ein geeignet ausgebildetes Profil zur Aufnahme des Gegenprofils am Winkelausgleichsstück auf.

Zur Herstellung wird ein Heizkörper zunächst aus seinen Einzelelementen zusammengefügt, beispielsweise aus Platten und/oder Rohren und/oder Profilen. Anschließend wird an geeigneter Stelle, beispielsweise entsprechend dem vorgegebenen Rastermaß, jeweils durch Kaltoder Warmumformung des Heizkörpermaterials ausgebildet. Anschließend wird an das jeweilige Profil ein mit einem geeigneten Gegenprofil versehenes Winkelausgleichsstück angelegt und geeignet zur Heizkörperoberfläche bzw. zur späteren Montageebene des Heizkörpers ausgerichtet. Zur Ausrichtung des mindestens einen Winkelausgleichsstücks kann die Anordnung, bestehend aus dem Heizkörper und dem mindestens einen Winkelausgleichsstück, in einer Ausrichtlehre gehalten werden. Anschließend erfolgt die Verbindung von Heizkörper und jeweiligem Winkelausgleichsstück, vorzugsweise durch stoffschlüssige Verbindung, beispielsweise durch Löten.

Erfindungsgemäß ist auch eine nachträgliche Ausrichtung der Winkelausgleichsstücke an fertigen Heizkörper möglich, ohne daß deren Position wesentlich geändert wird. Hierzu wird der Heizkörper bis in den Bereich der Schmelztemperatur des zur Verbindung verwendeten Lots erwärmt und nach erneuter Ausrichtung der Winkelausgleichsstücke wieder abgekühlt.

Nachfolgend wird die Erfindung in beispielhafter Weise und unter Bezugnahme auf die beigefügten Figuren beschrieben, in denen als bevorzugtes Ausführungsbeispiel der Erfindung ein Zier- bzw. Badheizkörper dargestellt ist. Es zeigen:
- Fig. 1: eine Querschnitt durch einen Verbindungsabschnitt zwischen einem Heizkörpersammelrohr und einem Winkelausgleichsstück;
- Fig. 2: eine Draufsicht auf einen erfindungsgemäßen Heizkörper, der zwei vertikal verlaufende Sammelrohre und mehrere gewölbte Heizrohre umfaßt; und
- Fig. 3: eine Teilansicht des Heizkörpers aus Fig. 2 in einer Ansicht von hinten.

In den Figuren bezeichnen gleiche Bezugszeichen gleiche oder gleichwirkende Elemente.

Fig. 1 zeigt einen Querschnitt durch einen Verbindungsabschnitt eines erfindungsgemäßen Heizkörpers. Wie aus den Fig. 2 und 3 ersichtlich, umfaßt der Heizkörper zwei seitliche, vertikal verlaufende Sammelrohre 5, die der Zuführung und Ableitung von Wasser des Heizkreislaufs dienen. Mit diesen Sammelrohren sind mehrere horizontal verlaufende Heizrohre 7 verbunden. Um die Verbindung zwischen Heizrohr 7 und Sammelrohr 5 zu erleichtern, ist der den Heizrohren 7 zugewandte Abschnitt 6 der Sammelrohre 5 abgeflacht. In dem abgeflachten Abschnitt 6 befinden sich in regelmäßigen Abständen Durchbrüche bzw. Löcher, die jeweils dem Querschnitt der Heizrohre 7 entsprechen. In diese Durchbrüche werden die Sammelrohre 7 stirnseitig eingeschoben und nach geeigneter Ausrichtung mit dem Sammelrohr 5 verbunden, beispielsweise durch Löten oder Schweißen.

Wie in Fig. 2 gezeigt, sind die Heizrohre 7 bezüglich der durch die gestrichelten Linie angedeuteten Montageebene 9 konvex gekrümmt. Wird der gezeigte Heizkörper beispielsweise auf eine Wand montiert, so soll die Montageebene 9 aus ästhetischen Gründen möglichst exakt parallel zur Wand verlaufen.

Zur Befestigung weist der Heizkörper mehrere Winkelausgleichsstücke 1 auf, deren Befestigungsbereiche gemeinsam die Montageebene 9 aufspannen. Das Winkelausgleichsstück 1 ist an seinem vorderen Ende mit einer konvexen, kugelförmigen Auswölbung 2 als Gegenprofil versehen. Zur Aufnahme des Gegenprofils 2 weist das Sammelrohr 5 in dem Verbindungsabschnitt 8 ein entsprechend ausgebildetes Profil 3 auf. Der Krümmungsradius auf der Oberfläche des Profils 3 ist in Fig. 1 exakt gleich dem Krümmungsradius auf der Oberfläche des Gegenprofils 2. Zur Aufnahme des konvexen Abschnittes (Profil oder Gegenprofil) muß der Krümmungsradius des zugehörigen konkaven Gegenabschnittes (Gegenprofil oder Profil) größer oder gleich dem Krümmungsradius des konvexen Abschnittes sein.

Bevor das Winkelausgleichsstück 1 mit dem Sammelrohr 5 verbunden wird, kann es zur Ausrichtung in der durch den Doppelpfeil A angedeuteten Richtung verkippt werden, d.h. in einer Richtung senkrecht zum Lot auf die Oberfläche des Sammelrohrs bzw. zum Lot auf die gedachte Montageebene 9. Dabei ändert sich die Position des Innengewindes 4 praktisch nicht, sondern nur seine Winkelstellung.

Wie in den Fig. 1 bis 3 dargestellt, ist das Winkelausgleichsstück 1 und das an seinem vorderen Ende befindliche Gegenprofil 2 axialsymmetrisch oder annähernd axialsymmetrisch ausgebildet. Dies ermöglicht eine Verkippung des Winkelausgleichsstücks 1 nicht nur in die durch den Doppelpfeil A angedeutete Richtung, sondern auch in eine Richtung senkrecht dazu, d.h. aus der Zeichenebene von Fig. 1 heraus oder in diese hinein.

Bei einer anderen, nicht gezeigten Ausführungsform kann das Winkelausgleichsstück 1 jedoch auch nur spiegelsymmetrisch oder annähernd spiegelsymmetrisch bezüglich einer durch die Längsachse des Winkelausgleichsstücks 1 verlaufenden Spiegelebene, die senkrecht auf die Zeichenebene von Fig. 1 steht, sein. Bei dieser Ausführungsform kann das Winkelausgleichsstück 1 nur in der durch den Doppelpfeil A in Fig. 1 angegebenen Richtung verkippt werden.

Das in Fig. 1 gezeigte Winkelausgleichsstück 1 weist an seinem vorderen Ende eine Abflachung 10 auf. Für den bevorzugten Fall, daß die Verbindung zwischen Winkelausgleichsstück 1 und Heizkörper durch Verlöten mittels Hart- oder Weichlot erfolgt, wird der Zwischenraum zwischen Abflachung 10 und Profil 3 durch hineinfließendes Lot ausgefüllt, was zu einer mechanisch sehr stabilen Verbindung führt.

Zur weiteren Befestigung weist das Winkelausgleichsstück 1 ein Innengewinde 4 auf, das sich auch in einer nicht gezeigten Kunststoffhülse befinden kann, die über einen Preßsitz mit dem Winkelausgleichsstück 1 verbunden ist. Zur Montage des Heizkörpers wird in das Innengewinde 4 ein Einschraubbolzen mit passendem Außengewinde geschraubt, der seineseits geeignet mit einem Dübelloch in einer Wand oder mit einer Haltekonsole verbunden wird.

Die Verbindungsabschnitte 8 befinden sich an vorgegebenen Positionen auf der Heizkörperoberfläche, die einem vorgegebenen Rastermaß zur Montage des Heizkörpers entsprechen können. Anstatt daß das Profil 3 als konkave Vertiefung ausgebildet ist, kann das Profil 3 auch als konvexe, aus der Oberfläche des Heizkörpers bzw. Sammelrohrs hervorstehende Auswölbung ausgebildet sein, wobei das zugehörige Gegenprofil dann konkav ausgebildet wäre.

Vorzugsweise wird der Heizkörper aus geeigneten Stahlblechen oder Stahlprofilen bzw. Stahlrohren gefertigt. Um das Profil 3 auszubilden, wird die Wandung im Verbindungsabschnitt 8 durch Warm- oder Kaltumformung geformt. Die Ausbildung des Profils 3 kann vor oder nach dem Zusammenfügen des Heizkörpers aus seinen Einzelelementen erfolgen. Zur Ausrichtung der Winkelausgleichsstücke 1 wird die Anordnung, bestehend aus Heizkörper und den Winkelausgleichsstücken, in eine Ausrichtlehre eingebracht. Die Verbindung zwischen Winkelausgleichsstück 1 und Heizkörperwandung erfolgt jeweils stoffflüssig, vorzugsweise durch Löten mittels Hart- oder Weichlot.

Das konkave oder konvexe Profil 3 kann statt in einem Sammelrohr 5, wie in Fig. 1 bis 3 gezeigt, in gleicher Weise auch in einer Platte eines Flachheizkörpers ausgebildet werden.

Statt daß das Profil 3 unmittelbar in einer Heizkörper- und/oder Sammelrohrwandung ausgebildet wird, kann an geeigneter Stelle ein Aufsatzstück (nicht gezeigt) mit der Heizkörperund/oder Sammelrohrwandung verbunden werden. Das Profil 3 befindet sich dann auf der der Heizkörperoberfläche abgewandten Seite des Aufsatzstückes. Die Ausrichtung und Verbindung des Winkelausgleichsstücks erfolgt in der oben beschriebenen Art und Weise.

## Patentansprüche

1. Heizkörper mit mindestens einem Winkelausgleichsstück zur Montage bzw. Halterung des Heizkörpers,
**dadurch gekennzeichnet**,
(a) dass der Heizkörper in einem Verbindungsabschnitt (8) zur Verbindung mit dem Winkelausgleichsstück (1) jeweils mit einem Profil (3) versehen ist, und
(b) dass das mindestens eine Winkelausgleichsstück (1) einen als Gegenprofil (2) zum Profil (3) des Verbindungsabschnitts (8) des Heizkörpers ausgebildeten Abschnitt aufweist,
(c) wobei das Profil (3) und das Gegenprofil (2) eine Winkelausrichtung des Winkelausgleichsstücks (1) relativ zum Heizkörper vor einer zumindest abschnittsweise stoffschlüssigen Verbindung des Winkelausgleichsstücks (1) mit dem Heizkörper ermöglichen.

2. Heizkörper nach Anspruch 1, **dadurch gekennzeichnet, dass** das Profil (3) und das Gegenprofil (2) jeweils so ausgebildet sind, dass das Winkelausgleichsstück (1) vor seiner Verbindung mit dem Heizkörper in gegenseitiger Anlage von Profil (3) und Gegenprofil (2) in mindestens eine Raumrichtung (A), senkrecht zu einem Lot auf eine Heizkörperoberfläche, verkippbar ist.

3. Heizkörper nach einem der Ansprüche 1 oder 2, **dadurch gekennzeichnet, dass** das Profil (3) eine kugelförmige Vertiefung aufweist und das Gegenprofil (2) des Winkelausgleichsstücks (1) konvex gekrümmt ist, wobei der Krümmungsradius des konvexen Gegenprofils (2) des Winkelausgleichsstücks (1) jeweils kleiner oder gleich dem Krümmungsradius des konkaven Profils (3) ist.

4. Heizkörper nach einem der Ansprüche 1 oder 2, **dadurch gekennzeichnet, dass** das Profil (3) jeweils als konvexer Vorsprung ausgebildet ist, der bevorzugt jeweils glattwandig und gleichmässig gekrümmt ausgebildet ist, wobei das Profil (3) insbesondere eine kugelförmige Auswölbung darstellt, wobei das Gegenprofil bevorzugt konkav gekrümmt ist, wobei der Krümmungsradius des konvexen Profils jeweils kleiner oder gleich dem Krümmungsradius des konkaven Gegenprofils ist.

5. Heizkörper nach einem der Ansprüche 1 oder 2, **dadurch gekennzeichnet, dass** das Profil jeweils als polyedrische, konvexe Auswölbung auf der Heizkörperoberfläche ausgebildet ist.

6. Heizkörper nach einem der vorhergehenden Ansprüche, **dadurch gekennzeichnet, dass** das Profil (3) jeweils in einem mit dem Heizkörper verbundenen Aufsatz ausgebildet ist.

7. Heizkörper nach einem der vorhergehenden Ansprüche, **dadurch gekennzeichnet, dass** das Profil (3) und das Gegenprofil (2) in mindestens einem Verbindungsabschnitt (8) jeweils einen Druchbruch aufweisen, über den der Heizkörper an den Heizkreislauf angeschlossen wird.

8. Verfahren zur Herstellung eines Heizkörpers mit mindestens einem Winkelausgleichsstück (1) zur Montage bzw. Halterung des Heizkörpers, mit den folgenden Schritten:
(a) der Heizkörper wird aus Einzelelementen zusammengefügt, wobei eine Oberfläche des Heizkörpers in mindestens einem Verbindungsabschnitt (8) jeweils mit einem Profil (3) versehen wird;
(b) in dem mindestens einen Verbindungsabschnitt (8) wird jeweils ein mit einem Gegenprofil (2) versehenes Winkelausgleichsstück (1) in zumindest abschnittsweise formschlüssige Anlage mit dem Profil (3) des Heizkörpers gebracht;
(c) das mindestens eine Winkelausgleichsstück (1) wird relativ zum Heizkörper ausgerichtet; und
(d) nach Ausrichtung wird das mindestens eine Winkelausgleichsstück (1) mit dem Heizkörper stoffschlüssig verbunden.

9. Verfahren nach Anspruch 9, bei dem eine Anordnung, umfassend den Heizkörper und das mindestens eine Winkelausgleichsstück (1), zur Ausrichtung des mindestens einen Winkelausgleichsstücks (1) in eine Ausrichtlehre gebracht wird.

10. Verfahren nach Anspruch 8 oder 9, bei dem das Profil (3) und/oder das Gegenprofil (2) durch Warm- oder Kaltumformung einer Heizkörperwandung ausgebildet wird.

## Claims

1. Radiator with at least one angle compensation piece for mounting or retaining the radiator, **characterised in that**
(a) in a connecting section (8), the radiator is fitted with a profile (3) for connection with the angle compensation piece (1), and
(b) the at least one angle compensation piece (1) has a section formed as a counter-profile (2) to the profile (3) of the connecting section (8) of the radiator,
(c) wherein the profile (3) and the counter-profile (2) allow an angular alignment of the angle compensation piece (1) relative to the radiator before the angle compensating piece (1) is connected with the radiator by at least partly a material connection.

2. Radiator according to claim 1, **characterised in that** the profile (3) and the counter-profile (2) are formed so that before connection with the radiator, with mutual contact of the profile (3) and counter-profile (2), the angle compensation piece (1) can be tilted in at least one spatial direction (A) vertical to a perpendicular line on a radiator surface.

3. Radiator according to any of claims 1 or 2, **characterised in that** the profile (3) has a spherical recess and the counter-profile (2) of the angle compensation piece (1) has a convex curvature, the radius of curvature of the convex counter-profile (2) of the angle compensation piece (1) being in any case less than or equal to the radius of curvature of the concave profile (3).

4. Radiator according to any of claims 1 or 2, **characterised in that** the profile (3) is in each case formed as a convex projection which is preferably formed with smooth walls and even curvature, the profile (3) constituting in particular a spherical arch, the counter-profile being preferably curved concave and the radius of curvature of the convex profile being in any case less than or equal to the radius of curvature of the concave counter-profile.

5. Radiator according to any of claims 1 or 2, **characterised in that** the profile is formed as a polyhedral convex arch on the radiator surface.

6. Radiator according to any of the previous claims, **characterised in that** the profile (3) is formed in an attachment connected with the radiator.

7. Radiator according to any of the previous claims, **characterised in that** the profile (3) and the counter-profile (2) each have in at least one connecting section (8) an opening via which the radiator is connected to the heating circuit.

8. Process for production of a radiator with at least one angle compensation piece (1) for mounting or retaining the radiator, with the following steps:
(a) the radiator is assembled from single elements, one surface of the radiator being fitted with a profile (3) in at least one connecting section (8),
(b) in the at least one connecting section (8), an angle compensation piece (1) fitted with a counter-profile (2) is brought into contact, by form-fit at least in sections, with the profile (3) of the radiator,
(c) the at least one angle compensation piece (1) is aligned relative to the radiator; and
(d) after alignment the at least one angle compensation piece (1) is connected with the radiator by a material connection.

9. Process according to claim 9, in which an arrangement comprising the radiator and the at least one angle compensation piece (1) is placed in an alignment jig for alignment of the at least one angle compensation piece (1).

10. Process according to claim 8 or 9, in which the profile (3) and/or the counter-profile (2) are formed by hot or cold forming of a radiator wall.

## Revendications

1. Radiateur comportant au moins un élément de compensation angulaire pour le montage ou le maintien du radiateur,
**caractérisé en ce**
(a) que le radiateur est équipé respectivement d'un profilé (3) dans une section de liaison (8) destinée à être reliée à l'élément de compensation angulaire (1), et
(b) que le au moins un élément de compensation angulaire (1) comporte une section agencée sous la forme d'un profilé antagoniste (2) correspondant au profilé (3) de la section de liaison (8) du radiateur,
(c) le profilé (3) et le profilé antagoniste (2) permettent une orientation angulaire de l'élément de compensation angulaire (1) par rapport au radiateur avant une liaison, réalisée au moins par endroits par une liaison par matériaux de la partie de compensation angulaire (1) avec le radiateur.

2. Radiateur selon la revendication 1, **caractérisé en ce que** le profilé (3) et le profilé antagoniste (2) sont agencés respectivement de telle sorte que l'élément de compensation angulaire (1) peut basculer, avant sa liaison avec le radiateur dans le cas d'une application réciproque entre le profilé (3) et le profilé antagoniste (2), au moins dans une direction spatiale (A) perpendiculaire à normale à une surface du radiateur.

3. Radiateur selon l'une des revendications 1 ou 2, **caractérisé en ce que** le profilé (3) comporte un renfoncement de forme sphérique et le profilé antagoniste (2) de l'élément de compensation angulaire (1) est cintré avec une forme convexe, le rayon de courbure du profilé antagoniste convexe (2) de l'élément de compensation angulaire (1) étant respectivement inférieur ou égal au rayon de courbure du profilé concave (3).

4. Radiateur selon l'une des revendications 1 ou 2, **caractérisé en ce que** le profilé (3) est réalisé respectivement sous la forme d'une partie saillante convexe, qui est agencée de préférence avec une paroi lisse et avec une courbure uniforme, le profilé (3) représentant notamment une partie cintrée de forme sphérique, le profilé antagoniste étant de préférence cintré avec une forme concave, et le rayon de courbure du profilé convexe étant respectivement inférieur ou égal au rayon de courbure du profilé antagoniste concave.

5. Radiateur selon l'une des revendications 1 ou 2, **caractérisé en ce que** le profilé est agencé respectivement sous la forme d'une partie cintrée polyédrique convexe sur la surface du radiateur.

6. Radiateur selon l'une des revendications précédentes, **caractérisé en ce que** le profilé (3) est réalisé respectivement dans un capuchon relié au radiateur.

7. Radiateur selon l'une des revendications précédentes, **caractérisé en ce que** le profilé (3) et le profilé antagoniste (2) comportent, au moins dans une section de liaison (8), respectivement un passage, par lequel le radiateur est raccordé au circuit de chauffage.

8. Procédé pour fabriquer un radiateur comportant au moins un élément de compensation angulaire (1) servant au montage ou au maintien du radiateur, comportant les étapes suivantes:
(a) on assemble le radiateur à partir d'éléments individuels, une surface du radiateur comportant respectivement un profilé (3) dans au moins une section de liaison (8);
(b) dans l'au moins une section de liaison (8), on dispose respectivement un élément de compensation angulaire (1) pourvu d'un profilé antagoniste et qui s'applique au moins par endroits selon une liaison par formes complémentaires contre le profilé (3) du radiateur;
(c) on aligne l'au moins un élément de compensation angulaire (1) par rapport au radiateur; et
(d) après l'alignement, on relie le au moins un élément de compensation angulaire au radiateur selon une liaison par matériaux.

9. Procédé selon la revendication 8, selon lequel on place le dispositif, qui comprend le radiateur et le au moins un élément de compensation angulaire (1), pour l'alignement du au moins un élément de compensation angulaire (1), dans un gabarit d'alignement.

10. Procédé selon la revendication 8 ou 9, selon lequel on forme le profilé (3) et/ou le profilé antagoniste (2) par déformation à chaud ou à froid d'une paroi du radiateur.
